# EUROPÄISCHE PATENTANMELDUNG

(11) **EP 0 217 976 A1**
(43) Veröffentlichungstag der Anmeldung: **15.04.1987**
(21) Anmeldenummer: 85112770.4
(22) Anmeldetag: 09.10.1985
(51) Int. Cl.: B41F 17/00

(54) **Verfahren für den Tampondruck**

(71) Anmelder: TAMPOflex GmbH, D-71254 Ditzingen (DE)
(72) Erfinder: Berberich, Bernd, D-7141 Schwieberdingen (DE)
(74) Vertreter: Vogel, Georg

(57) **Zusammenfassung**

Die Erfindung betrifft ein Verfahren für den Tampondruck, bei dem mittels Tampons (T1,T2,T3,Tn) Druckbilder von eingefärbten Klischees (K1,K2,K3,Kn) übernommen und auf Werkstücke (WS) übertragen werden, die in Werkstückhaltern (WA) festgelegt sind. Damit mit nur einem einzigen Werkstückhalter (WA) auch ein Mehrfarbendruck und das Zusammentragen von Abdrucken aus gleichfarbigen Druckbildern möglich ist, sieht das Verfahren nach der Erfindung vor, daß von einer Reihe nebeneinander angeordneter Tampons (T1,T2,T3,Tn) gleichzeitig eine Anzahl von Druckbildern von einem Klischee bzw. von mehreren Klischees (K1,K2,K3,Kn) übernommen werden, daß danach die Tampons in eine Druckposition über der Verstellbahn eines einzigen Werkstückhalters gebracht werden und daß durch wiederholten Druck- und Rückstellhub (V5,V7,V8,V10,V11,V13) verbunden mit der dazwischen liegenden schrittweisen Verstellung (V6,V9,V12) des Werkstückhalters in die verschiedenen Druckpositionen der Tampons, die Druckbilder nacheinander auf das einzige, in dem Werkstückhalter festgelegte Werkstück übertragen werden.

## Beschreibung

Die Erfindung betrifft ein Verfahren für den Mehrfarben-Tampondruck, bei dem mittels einer Reihe von nebeneinander angeordneten Tampons Druckbilder von unterschiedlich eingefärbten Klischees übernommen und nacheinander auf ein Werkstück übertragen werden, das in einem Werkstückhalter festgelegt ist, der in einem Druckzyklus mit getakteter Beförderung nacheinander in die Druckpositionen der Tampons gebracht wird.

Ein Verfahren dieser Art ist durch die Zeitschrift "druck print 3/1980, Seite 148" bekannt. Bei diesem bekannten Mehrfarben-Tampondruck steht unter jedem in Druckposition befindlichen Tampon stets ein Werkstückhalter mit einem Werkstück, so daß bei jedem Druckhub gleichzeitig alle von den unterschiedlich eingefärbten Klischees übernommenen Druckbilder auf Werkstücke, und zwar verschiedene Werkstücke, übertragen werden. Dies erfordert jedoch eine Vielzahl von Werkstückhaltern, die auf einer endlosen Förderbahn oder einem Rundschalttisch oder dgl. angeordnet sind. Nach jedem Druckvorgang werden wieder alle Tampons eingefärbt und die Werkstückhalter um eine Druckposition weitergeschaltet.

Dieses bekannte Verfahren ist für das Bedrucken von Massenartikeln geeignet, da nur bei großer Anzahl der zu bedruckenden Werkstücke der große Aufwand an Werkstückhaltern zu vertreten ist.

Es ist Aufgabe der Erfindung, ein Verfahren für den Mehrfarben-Tampondruck der eingangs erwähnten Art zu schaffen, das mit kleinstem Aufwand an Werkstückhaltern auch bei kleinen Anzahlen von zu bedruckenden Werkstücken wirtschaftlich einsetzbar ist.

Dieses Verfahren ist nach der Erfindung dadurch gekennzeichnet, daß nur ein einziger Werkstückhalter zur Aufnahme des Werkstückes verwendet wird, daß nach der Übernahme aller Druckbilder von dem bzw. den unterschiedlich eingefärbten Klischee bzw. Klischees in jedem Druckzyklus die Tampons in eine Druckposition über der Verstellbahn des Werkstückhalters gebracht werden und daß danach in jedem Druckzyklus durch wiederholten Druck- und Rückstellhub der Tampons - verbunden mit jeweils einer dazwischenliegenden schrittweisen Verstellung des Werkstückhalters in die Druckpositionen der Tampons - die Druckbilder nacheinander auf das einzige in dem Werkstückhalter festgelegte Werkstück übertragen werden.

Der Aufwand an Werkstückhaltern ist auf das Minimum von einem Werkstückhalter beschränkt. Allein durch die Abwandlung der Verstellung des Tampons wird erreicht, daß pro Druckzyklus die gemeinsame Übernahme aller Druckbilder von den unterschiedlich eingefärbten Klischees erfolgt und daß aus der Druckposition aller Tampons nacheinander die unterschiedlichen Druckbilder mit einer entsprechenden Anzahl von Druck- und Rückstellhüben auf das von Druckposition zu Druckposition beförderte Werkstück übertragen werden. Erst danach erfolgt dann wieder die gemeinsame Übernahme aller Druckbilder durch die Tampons.

Der Druckvorgang wird nach einer Ausgestaltung dadurch beschleunigt, daß das Klischee bzw. die Klischees mittels einer Mehrfach-Einfärbeinrichtung und einer Mehrfach-Rakeleinrichtung aus einer Mehrfach-Farbwanne mit einzelnen, abgeteilten Farbwannen eingefärbt wird bzw. werden und daß dieser Einfärbe- und Rakelvorgang während eines laufenden Druckzyklus durchgeführt wird.

Das Einbringen bzw. das Entnehmen des Werkstückes in bzw. aus dem Werkstückhalter wird dadurch erleichtert, daß der Werkstückhalter über die erste und/oder letzte Druckposition hinaus in eine Bearbeitungsposition eingestellt wird. Das Werkstück kann in diesen Positionen einer Vor- und/oder Nachbehandlung unterzogen werden.

Gleiche Druckzyklen erhält man nach einer Ausgestaltung dadurch, daß der Werkstückhalter in der einen Verstellrichtung schrittweise verstellt wird, während er in der Gegenrichtung in einem einzigen Rückstellschritt über alle Druckpositionen hinweg in eine Ausgangsstellung gebracht wird. Dies ist besonders wichtig, wenn bei einem Mehrfarbendruck eine bestimmte Farbfolge eingehalten werden muß. Dabei kann vorgesehen werden, daß als Ausgangsstellung die erste Druckposition bzw. eine davor liegende Bearbeitungsposition gewählt wird. Nach jedem Druckzyklus wird das bedruckte Werkstück von dem Werkstückhalter entnommen und auf diesem wird wieder ein unbedrucktes Werkstück festgelegt.

Zur Verkürzung der Druckzyklen kann eine Ausgestaltung gewählt werden, die dadurch gekennzeichnet ist, daß der Wertstückhalter in beiden Richtungen schrittweise verstellt wird, daß in jeder Endstellung des Werkstückhalters das bedruckte Werkstück entnommen und durch ein unbedrucktes Werkstück ersetzt wird und daß bei jedem Richtungswechsel des verstellbaren Werkstückhalters die Tampons neue Druckbilder von dem Klischee bzw. den Klischees übernommen werden. Diese in beiden Verstellrichtungen des Werkstückhalters erfolgenden Druckzyklen lassen sich bei einem Mehrfarbendruck anwenden, bei dem die Farbfolge nicht kritisch ist, sowie beim Zusammentragen eines Abdruckes aus mehreren gleichfarbigen Druckbildern.

Als Ausgangsstellungen werden dabei die erste und letzte Druckposition bzw. die außerhalb derselben liegenden Bearbeitungspositionen gewählt.

Eine weitere Verkürzung der Druckzyklen ergibt sich dabei in jedem Falle noch dadurch, daß nach dem ersten Druckhub und vor dem letzten Rückstellhub eines Druckzyklus die Druckhübe und die Rückstellhübe der Tampons mit reduziertem Stellweg ausgeführt werden.

Ist nach einer Weiterbildung vorgesehen, daß die Schrittzahl eines Druckzyklus vorgegeben, z.B. vorprogrammiert, wird, dann läßt sich das Verfahren leicht auf eine unterschiedliche Anzahl von Druckbildern anpassen. Dazu eignen sich frei programmierbare Steuerungen und besonders ausgebildete Positionierantriebe, wie sie z.B. für die Werkzeugmaschinensteuerung verwendet werden.

Um die Tampons auf das Klischee bzw. die Klischees ausrichten zu können, sieht eine weitere Ausgestaltung vor, daß die Tampons an einem Träger einstellbar angebracht und manuell auf die vom Klischee bzw. den Klischees vorgegebenen Abstände der Druckbilder eingestellt werden. Damit diese manuelle Einjustierung der Tampons entfallen kann, läßt sich das Verfahren auch so abwandeln, daß die Positionen der Tampons am Träger und auch die Druckpositionen des Werkstückhalters auf einer Stellschiene durch ein Programm aufeinander abgestimmt und vorgegeben werden.

Eine weitere Verkürzung der Druckzyklen ergibt sich nach einer Ausgestaltung dadurch, daß die Rückstellhübe der Tampons in die Druckpositionen und die Rückstellschritte des Werkstückhalters in die Ausgangsstellung mit größerer Geschwindigkeit ausgeführt werden als die Druckhübe der Tampons und die Stellbewegungen des Werkstückhalters.

Nach einer Ausgestaltung ist vorgesehen, daß nach jedem Druckzyklus, der Rückstellung der Tampons in die Druckpositionen und der Zurückführung des Werkstückhalters in die Ausgangsstellung, die Tampons in den Druckpositionen verbleiben. Die Einfärbung und das Abrakeln des Klischees bzw. der Klischees erfolgt dann erst, wenn ein neuer Druckzyklus eingeleitet wird.

Die Erfindung wird anhand einer schematischen Gerätedarstellung näher erläutert.

Die Tampons T1 bis Tn sind an einem Träger 10 in einer Reihe angeordnet, wobei ihre Abstände auf die Abstände der Druckbilder A bis D des Klischees bzw. der Klischees K1 bis Kn abgestimmt sind. Die Druckbilder A bis D können auf einem einzigen Klischee oder einzelnen Klischees K1 bis Kn aufgebracht sein. An das Klischee bzw. die Klischees K1 bis Kn schließt sich die Mehrfach-Farbwanne 11 an, die durch Trennleisten in die einzelnen Farbwannen W1 bis Wn unterteilt ist. Das Einfärben und Abrakeln des Klischees bzw. der Klischees K1 bis Kn erfolgt in bekannter Weise mittels einer Mehrfach-Einfärbeeinrichtung und einer Mehrfach-Rakeleinrichtung.

Das zu bedruckende Werkstück WS wird auf einem für die Aufnahme geeigneten Werkstückhalter WA festgelegt. Der Werkstückhalter WA ist auf einer Stellschiene 12 verstellbar.

Das Tampon-Druckverfahren nach der Erfindung läuft nun in folgender Weise ab:

In der gezeigten Stellung befinden sich die Tampons T1 bis Tn in der Farbaufnahmestellung. Wie der Pfeil v1 andeutet, wird zu Beginn des Druckzyklus der Träger 10 mit den Tampons T1 bis Tn abgesenkt, so daß die Tampons T1 bis Tn die Druckbilder A bis D von dem eingefärbten und abgerakelten Klischee bzw. den eingefärbten und abgerakelten Klischees K1 bis Kn übernehmen. Nach dem Abheben der Tampons T1 bis Tn von dem Klischee bzw. den Klischees K1 bis Kn in Richtung v2 wird, wie der Pfeil v3 zeigt, der Träger 10 mit den Tampons in die Druckpositionen T1' bis Tn' über der Verstellbahn des Werkstückhalters WA gebracht. Dann beginnt mit dem Druckhub v4 der Druckvorgang. Der Werkstückhalter WA steht dabei unter dem Tampon T1 in der Druckposition T1'. Das vom Tampon T1 übernommene Druckbild A wird auf das Werkstück WS übertragen, das auf dem Werkstückhalter WA befestigt ist. Der Rückstellhub v5 hebt den Träger 10 nur so weit an, daß der Tampon T1 das Werkstück WS freigibt. Der Rückstellhub v5 kann daher kleiner sein als der Rückstellhub v14 am Ende des Druckzyklus, um eine Verkürzung des Druckzyklus zu erreichen. Danach führt der Werkstückhalter WA eine Stellbewegung v6 auf der Stellschiene 12 aus, die ihn in die Druckposition T2' unter dem Tampon T2 bringt. Dann schließt sich der Druckhub v7 und der Rückstellhub v8 an. Das Druckbild B des Tampons T2 ist dann auf das Werkstück WS übertragen. Der Werkstüchalter WA führt eine weitere Stellbewegung v9 aus, die ihn in die Druckposition T3' des Tampons T3 bringt. Im Druckhub v9 wird das Druckbild C auf das Werkstück WS übertragen. Der Rückstellhub 11 gibt das Werkstück WS frei, so daß mit der Stellbewegung v12 der Werkstückhalter WA die letzte Druckposition Tn' erreicht. Der Druckhub v13 dient zur Übertragung des Druckbildes D auf dasselbe Werkstück WS. Der Träger 10 mit dem Tampons T1 bis Tn wird, wie der Pfeil v14 zeigt, voll angehoben, so daß er wieder in die Farbaufnahmestellung über dem Klischee bzw. den Klischees K1 bis Kn gebracht werden kann, wie der Pfeil v16 anzeigt. Dies kann bereits der Beginn eines neuen Druckzyklus sein. Am Ende des Druckes verbleiben die Tampons in den Druckpositionen. Parallel dazu kann der Werkstückhalter WA in die Ausgangsstellung, d.h. die Druckposition T1', gebracht werden, wie der Pfeil v15 zeigt. Diese Rückstellung kann mit größerer Geschwindigkeit erfolgen wie die Stellbewegungen v6,v9 und v12 des Werkstückhalters WA. Auch die Rückstellhübe v5, v8, v11 und v14 des Trägers 10 mit den Tampons T1 bis Tn können schneller ablaufen als die Druckhübe v4, v7, v10 und v13.

Der Werkstückhalter WA kann außerhalb der Druckpositionen T1' bis T4' noch besondere Bearbeitungspositionen aufweisen, die zur Vor- und/oder Nachbehandlung des Werkstückes WS verwendet werden. Diese Bearbeitungspositionen können auch das Einbringen des Werkstückes WS in den Werkstückhalter und das Entfernen des Werkstückes WS aus dem Werkstückhalter WA erleichtern.Dem Druckhub v4 geht dann eine entsprechende Stellbewegung des Werkstückhalters WA voraus, die den Werkstückhalter WA aus der als Ausgangsstellung verwendeten Bearbeitungsstellung in die Druckposition T1' bringt. Zwischen den Rückstellhub v14 und die Rückführung v16 des Trägers 10 mit den Tampons T1 bis Tn in die Farbaufnahmestellung kann der Werkzeughalter WA über die Druckposition Tn' hinaus in eine weitere Bearbeitungsposition gebracht werden. Dies ist besonders dann von Vorteil, wenn im folgenden Druckzyklus die Rückstellbewegung v15 als eigener Druckzyklus schrittweise über die Druckpositionen Tn' bis T1' abläuft, wobei die Druckhübe und Rückstellhübe in der folgenden Reihenfolge ablaufen v13-v11-v10-v8-v7-v5-v4-v14 und die Stellbewegungen in der Reihenfolge v12-v9-v6 und in anderer Richtung erfolgen.

Damit die Tampons T1 bis Tn die Druckbilder A bis D richtig übernehmen, ist es sinnvoll, diese einstellbar am Träger 10 anzubringen, so daß sie auf die Druckbilder A bis D des Klischees bzw. der Klischees K1 bis Kn ausgerichtet werden können. Diese Ausrichtung kann auch mit einer programmierbaren Steuerung und an sich bekannter Positionierungsantriebe automatisch vorgewählt und vorgenommen werden. Die Ausrichtung der Tampons T1 bis Tn muß dabei mit einer entsprechenden automatischen Vorgabe der Druckpositionen T1' bis Tn' des Werkstückhalters WA gekoppelt sein. Mit einem Programm kann auch die Anzahl x der Druckhübe und Rückstellhübe vorgegeben werden, so daß der Druckzyklus entsprechend verkürzt oder verlängert werden kann. Der Träger 10 hat eine Anzahl n von Tampons, die der maximalen Anzahl von Farben beim Mehrfarbendruck bzw. der maximalen Anzahl der Druckbilder eines zusammenzutragenden Abdruckes entspricht.

## Patentansprüche

1. Verfahren für den Mehrfarben-Tampondruck, bei dem mittels einer Reihe von nebeneinander angeordneten Tampons Druckbilder von unterschiedlich eingefärbten Klischees übernommen und nacheinander auf ein Werkstück übertragen werden, das in einem Werkstückhalter festgelegt ist, der in einem Druckzyklus mit getakteter Beförderung nacheinander in die Druckpositionen der Tampons gebracht wird,
dadurch gekennzeichnet,
daß nur ein einziger Werkstückhalter (WA) zur Aufnahme des Werkstückes (WS) verwendet wird,
daß nach der Übernahme aller Druckbilder (A bis D) von dem bzw. den unterschiedlich eingefärbten Klischee bzw. Klischees (K1 bis Kn) in jedem Druckzyklus die Tampons (T1 bis Tn) in eine Druckposition über der Verstellbahn des Werkstückhalters (WA) gebracht werden und
daß danach in jedem Druckzyklus durch wiederholten Druck- und Rückstellhub (v4,v5;v7,v8;v10,v11;v13,v14) der Tampons - verbunden mit jeweils einer dazwischenliegenden schrittweisen Verstellung (v6,v9,v12) des Werkstückhalters (WA) in die Druckpositionen (T1' bis Tn') der Tampons - die Druckbilder (A bis D) nacheinander auf das einzige in dem Werkstückhalter (WA) festgelegte Werkstück (WS) übertragen werden.

2. Verfahren nach Anspruch 1,
dadurch gekennzeichnet,
daß das Klischee bzw. die Klischees (K1 bis Kn) mittels einer Mehrfach-Einfärbeinrichtung und einer Mehrfach-Rakeleinrichtung aus einer Mehrfach-Farbwanne mit einzelnen, abgeteilten Farbwannen (W1 bis Wn) eingefärbt wird bzw. werden und
daß dieser Einfärbe- und Rakelvorgang während eines laufenden Druckzyklus durchgeführt wird.

3. Verfahren nach Anspruch 1 oder 2,
dadurch gekennzeichnet,
daß der Werkstückhalter (WA) über die erste und/oder letzte Druckposition (T1' und Tn') hinaus in eine Bearbeitungsposition eingestellt wird.

4. Verfahren nach einem der Ansprüche 1 bis 3,
dadurch gekennzeichnet,
daß der Werkstückhalter (WA) in der einen Verstellrichtung schrittweise verstellt wird, während er in der Gegenrichtung in einem einzigen Rückstellschritt (v15) über alle Druckpositionen (T1' bis Tn') hinweg in eine Ausgangsstellung gebracht wird.

5. Verfahren nach Anspruch 4,
dadurch gekennzeichnet,
daß als Ausgangsstellung die erste Druckposition (T1') bzw. eine davor liegende Bearbeitungsposition gewählt wird.

6. Verfahren nach einem der Ansprüche 1 bis 5,
dadurch gekennzeichnet,
daß nach jedem Druckzyklus das bedruckte Werkstück (WS) von dem Werkstückhalter (WA) entnommen und auf diesem wieder ein unbedrucktes Werkstück (WS) festgelegt wird.

7. Verfahren nach einem der Ansprüche 1 bis 3,
dadurch gekennzeichnet,
daß der Werkstückhalter (WA) in beiden Richtungen schrittweise verstellt wird,
daß in jeder Endstellung des Werkstückhalters (WA) das bedruckte Werkstück (WS) entnommen und durch ein unbedrucktes Werkstück (WS) ersetzt wird, und
daß bei jedem Richtungswechsel des verstellbaren Werkstückhalters (WA) die Tampons (T1 bis Tn) neue Druckbilder (A bis D) von dem Klischee bzw. den Klischees (K1 bis Kn) übernommen werden.

8. Verfahren nach Anspruch 7,
dadurch gekennzeichnet,
daß als Ausgangsstellungen die erste und letzte Druckposition (T1' und Tn') bzw. die außerhalb derselben liegenden Bearbeitungspositionen gewählt werden.

9. Verfahren nach einem der Ansprüche 1 bis 8,
dadurch gekennzeichnet,
daß nach dem ersten Druckhub (v4) und vor dem letzten Rückstellhub (v14) eines Druckzyklus die Druckhübe (v7,v10,v13) und die Rückstellhübe (v5,v8,v11) der Tampons (T1' bis Tn') mit reduziertem Stellweg ausgeführt werden.

10. Verfahren nach einem der Ansprüche 1 bis 9,
dadurch gekennzeichnet,
daß die Schrittzahl eines Druckzyklus vorgegeben, z.B. vorprogrammiert, wird.

11. Verfahren nach einem der Ansprüche 1 bis 10,
dadurch gekennzeichnet,
daß die Tampons (T1 bis Tn) an einem Träger (10) einstellbar angebracht und manuell auf die vom Klischee bzw. den Klischees (K1 bis Kn) vorgegebenen Abstände der Druckbilder (A bis D) eingestellt werden.

12. Verfahren nach Anspruch 10 und 11,
dadurch gekennzeichnet,
daß die Positionen der Tampons (T1 bis Tn) am Träger (10) und auch die Druckpositionen des Werkstückhalters (WA) auf einer Stellschiene (12) durch ein Programm aufeinander abgestimmt und vorgegeben werden.

13. Verfahren nach einem der Ansprüche 1 bis 12,
dadurch gekennzeichnet,
daß die Rückstellhübe (v5,v8,v11,v14) der Tampons in die Druckpositionen (T1' bis Tn') und die Rückstellschritte (v15) des Werkstückhalters (WA) in die Ausgangsstellung mit größerer Geschwindigkeit ausgeführt werden als die Druckhübe (v5,v7,v10,v13) der Tampons und die Stellbewegungen (v6,v9,v12) des Werkstückhalters (WA).

14. Verfahren nach einem der Ansprüche 1 bis 13,
dadurch gekennzeichnet,
daß nach jedem Druckzyklus, der Rückstellung der Tampons in die Druckpositionen (T1' bis Tn') und der Zurückführung des Werkstückhalters (WA) in die Ausgangsstellung, die Tampons (T1 bis Tn) in den Druckpositionen (T1' bis Tn') verbleiben.
